# EUROPÄISCHE PATENTSCHRIFT

(11) **EP 0 673 519 B1**
(45) Veröffentlichungstag und Bekanntmachung des Hinweises auf die Patenterteilung: **05.03.1997**
(21) Anmeldenummer: 94928404.6
(22) Anmeldetag: 30.09.1994
(51) Int. Cl.: G04B 45/04, G04B 19/12

(54) **DURCHSICHTIGE ANALOG-ZEITUHR**
TRANSPARENT ANALOG CLOCK OR WATCH
HORLOGE OU MONTRE ANALOGIQUE TRANSPARENTE

(30) Priorität: 12.10.1993 DE 4334646
(43) Veröffentlichungstag der Anmeldung: 27.09.1995
(73) Patentinhaber: Quinting, René, 48163 Münster (DE)
(72) Erfinder: Quinting, René, 48163 Münster (DE)
(74) Vertreter: Schulze Horn & Partner
(86) Internationale Anmeldenummer: EP9403271
(87) Internationale Veröffentlichungsnummer: WO9510802

(56) Entgegenhaltungen:
- EP-A- 0 131 267
- EP-A- 0 360 140
- DE-A- 2 204 907
- FR-A- 995 352
- FR-A- 2 525 357
- US-A- 2 749 704
- HOBBY KLOK,HOOFDKATALOGUS, 1987, HEEMSTEDE,DIE NIEDERLANDE. Seite 116

## Beschreibung

Die vorliegende Erfindung betrifft eine durchsichtige Analog-Zeituhr nach dem Oberbegriff des Anspruchs 1.

Eine derartige Uhr ist z. B. die aus der Praxis bekannte Armbanduhr "Eterna Matic Gold Club" (JSH Schweizer Uhren- und Schmuckjournal Export 3/86, Seite 520), deren Zeigerantriebswerk durch ein Saphirglas im Boden der Uhr sichtbar ist. Der Reiz dieser Uhr wird gerade darin gesehen, daß die Bewegung des hier mechanischen Werks beobachtbar ist.

Es sind auch durchsichtige Uhren mit Stabwerken bekannt, z. B. die auf einem Sockel stehend angeordnete Pendulette "Masai" von Jaeger LeCoultre aus dem Jahr 1932 (JSP Schweizer Uhren- und Schmuckjournal Export 6/85, Seite 850). Auch hier ist das mechanische Werk sichtbar.

Aus der DE 42 26 926 A1 ist eine Zeiger-Analog-Uhr mit reifförmigem Uhr-Chassis und zwei oder mehr Zeigern bekannt. Im Gegensatz zu herkömmlichen Zeiger-Analog-Uhren haben die Zeiger dieser Uhr keinen zentralen Antrieb. Die Zeiger sind an Reifen befestigt, die in geeigneter Weise durch einen mechanischen Antrieb rotierend bewegt werden.

Alle notwendigen Antriebsteile sind im reifförmigen Uhr-Chassis untergebracht, so daß das Zentrum völlig offen sein kann. Den freien Raum im Zentrum der Uhr kann man z.B. für Werbung nutzen.

Aus der US-PS-4 525 077 ist eine Taschen- oder Armbanduhr bekannt, die ringförmig ist mit einer großen zentralen Öffnung. In diese Öffnung sind wahlweise Schmuckeinsätze einsetzbar, die z. B. ein Monogramm tragen. Die eigentliche Uhr hat keine Zeiger, sondern zeigt die Zeit durch bewegte, ringförmige Skalen an.

Aus der DE-OS 25 48 559 ist eine durchsichtigte Mehrscheiben-Zeituhr bekannt. Diese bekannte durchsichtige Mehrscheiben-Zeituhr, die mit hintereinander angeordneten Scheiben ausgeführt ist, ist dadurch gekennzeichnet, daß durchsichtige oder durchscheinende Scheiben mit Zeigersymbolen zur Zeitanzeige verwendet werden. Dabei werden mehrere durchsichtige Scheiben auf einem Sockel montiert. Mit Ziffernsymbolen versehene Scheiben sind feststehend, die mit den Zeigersymbolen versehenen Scheiben sind drehbar gelagert. In dem Sockel ist ein abgewandeltes Uhrwerk untergebracht, von dem mittels Reib- oder Zahnrädern die Scheiben mit den Zeigersymbolen angetrieben werden.

Es ist eine Aufgabe der vorliegenden Erfindung, eine durchsichtige Analog-Zeituhr zu schaffen, die aufgrund ihres Aufbaus eine besondere und eigenartige ästhetische Wirkung hat, wobei zentral angetriebene reale Zeiger vorhanden sein sollen und das Werk nicht sichtbar sein soll.

Die Lösung der Aufgabe gelingt erfindungsgemäß mit einer Analog-Zeituhr der eingangs genannten Art, welche dadurch gekennzeichnet ist, daß auch das Zifferblatt durchsichtig ist, daß die Hohlwelle jedes Zeigers über ein durchsichtiges, scheibenförmiges Zahnrad angetrieben ist und daß dessen Antrieb unsichtbar in dem Gehäusering angeordnet ist.

Durch den erfindungsgemäßen Aufbau der Analog-Zeituhr wird erreicht, daß diese im Inneren praktisch durchsichtig ist und sich die eigentümliche Erscheinung ergibt, daß die zum Antrieb nötigen Teile dem Auge des Betrachters entzogen sind, wobei dieser aber dennoch wie bei einer bekannten Uhr reale Zeiger ablesen kann.

Um besondere Wirkungen zu erzeugen, können die durchsichtigen Scheiben und/oder die durchsichtigen Zahnräder auch mit Farbtönungen hergestellt werden.

Bevorzugt ist vorgesehen, daß zusätzlich ein zentraler Sekundenzeiger vorhanden ist, der über ein weiteres durchsichtiges, scheibenförmiges Zahnrad angetrieben ist. Auch in diesem Falle ist das dritte durchsichtige Zahnrad mit verschiedenen Farbtönungen herstellbar, wobei ein besonderer ästhetischer Effekt dadurch erzielbar ist, daß die verschiedenen durchsichtigen Scheiben und/ oder Zahnräder nur auf einem Teil ihrer Fläche gefärbt sind, wobei sich durch Relativbewegungen zueinander verschiedene Muster ergeben.

Eine erste Ausgestaltung der Zeituhr sieht vor, daß das Zahnrad für den Stundenzeiger, das Zahnrad für den Minutenzeiger und gegebenenfalls das Zahnrad für den Sekundenzeiger über je ein eigenes Antriebswerk antreibbar sind. Diese Ausführung der Uhr bietet den Vorteil, daß mehrere für sich jeweils relativ kleine Antriebswerke über den Umfang der Uhr verteilt in dem Gehäusering untergebracht werden können. Durch eine vorzugsweise elektrische oder elektronische Synchronisation zwischen den Antriebswerken wird dann für die Einhaltung des erforderlichen Verhältnisses der Drehgeschwindigkeiten von Stundenzeiger zu Minutenzeiger und gegebenenfalls zu Sekundenzeiger gesorgt.

Eine alternative Ausführung der Analog-Zeituhr gemäß Erfindung sieht vor, daß das Zahnrad für den Stundenzeiger, das Zahnrad für den Minutenzeiger und gegebenenfalls das Zahnrad für den Sekundenzeiger über ein einziges gemeinsames Antriebswerk mit einem Getriebe antreibbar sind. Diese Ausgestaltung der Uhr bietet den Vorteil, daß keine elektrische oder elektronische Synchronisation mehrerer Antriebswerke benötigt wird, da durch das einzige gemeinsame Antriebswerk und das zugehörige Getriebe die erforderlichen Drehgeschwindigkeits-Verhältnisse zwangsläufig sichergestellt sind. Auch fallen bei der Herstellung der Uhr nur die Kosten für ein Antriebswerk an.

Bevorzugt ist das Zifferblatt eine runde Scheibe. Es sind jedoch auch andere Formen des Zifferblattes, wie z.B. ein Mehreck oder Oval, ausführbar.

In einer weiteren Ausgestaltung ist die erfindungsgemäße Uhr als Chronometer ausführbar, wobei mindestens ein weiterer Zeiger vorhanden ist, der exzentrisch auf dem Zifferblatt drehbar ist und der über ein noch weiteres durchsichtiges scheibenförmiges Zahnrad angetrieben ist.

Bei dieser Ausführung ist zweckmäßig für jeden weiteren Zeiger eine eigene Skala vorgesehen, wobei diese bevorzugt einen Durchmesser aufweist, der kleiner ist als der halbe Durchmesser des Zifferblattes.

In einer anderen Ausführung des Chronometers sind mehrere Skalen, beispielsweise drei vorhanden, von denen eine einen Durchmesser aufweist, der etwas größer als der halbe Durchmesser des Zifferblattes ist. Der zugehörige Zeiger ist dabei aber so bemessen, daß er das Zentrum des Zifferblattes nicht überstreicht, so daß er nicht mit den dort liegenden Hohlwellen von Stunden- und Minutenzeiger kollidiert. Damit ist eine gute Ablesbarkeit beispielsweise einer Stoppuhrfunktion gegeben.

In einer noch weiteren Ausführung des Chronometers sind keine Wellen mit daran befestigten Zeigern für die Skalen mit kleinerem Durchmesser als dem halben Ziffernblattdurchmesser vorhanden, sondern es ist stattdessen jeweils ein Zeigersymbol auf dem kleinen Zahnrad angebracht. Die Drehlagerung des kleinen Zahnrades erfolgt jeweils z.B. auf einer Zentralachse im Zahnradmittelpunkt oder in einer runden Ausnehmung in einer ringförmigen durchsichtigen Scheibe unterhalb des Zifferblattes.

Dadurch sind in an sich bekannter Weise weitere Zeitanzeigefunktionen auf der Analog-Zeituhr anbringbar, wobei die besondere Wirkung darin liegt, daß das Innere der Uhr dennoch voll durchsichtig bleibt.

Auch hier sind Färbtönungen der kleinen durchsichtigen Zahnräder durchführbar.

Bevorzugt ist vorgesehen, daß das Zahnrad jedes weiteren Zeigers über je ein eigenes Antriebswerk antreibbar ist. Hierdurch wird die Möglichkeit geboten, die weiteren Zeiger für Funktionen zu nutzen, die von dem Antrieb oder den Antrieben für Stunden- und Minutenzeiger sowie gegebenenfalls Sekundenzeiger unabhängig sind, beispielsweise für eine Stoppuhr oder für eine von einer vorgebbaren Zeit aus rückwärts laufende Kurzzeituhr.

In einer bevorzugten Ausgestaltung sind die Antriebswerke durch mindestens eine Batterie elektrisch betreibbar, wobei die Antriebswerke und die Batterie außerhalb des sichtbaren Teils des Zifferblatts im Gehäusering angeordnet sind. Der Gehäusering ist zweckmäßig aus nicht-durchsichtigem Material, beispielsweise einer Edelmetall-Legierung, gefertigt und verbirgt damit die zum Antrieb nötigen Elemente dem Auge des Betrachters.

Zweckmäßig sind die durchsichtigen Scheiben und Zahnräder und das durchsichtige Zifferblatt aus Acrylglas oder Mineralglas oder Quarzglas, um eine ausreichende Haltbarkeit bei Erhaltung der Durchsichtigkeit auch über längere Betriebszeiten der Uhr zu gewährleisten.

Bevorzugte Ausführungsbeispiele der Erfindung werden nunmehr anhand einer Zeichnung erläutert. Sie zeigt in
- Figur 1: eine schematische Draufsicht auf eine durchsichtige Analog-Zeituhr in einer ersten Ausführung als Chronometer, in
- Figur 2: einen schematischen Schnitt durch die Analog-Zeituhr entlang der Linie II - II in Figur 1 und
- Figur 3: eine Analog-Zeituhr in einer geänderten Ausführung, in gleicher Darstellungsweise wie Figur 1.

Mit Bezugnahme auf Figur 1 und 2 weist das dargestellte Beispiel einer Analog-Zeituhr 10 einen den radial äußeren Teil des Uhrgehäuses bildenden Gehäusering 12 mit einer durchsichtigen Scheibe 13 als obenliegendes Uhrglas und mit einer weiteren durchsichtigen Scheibe 14 als Gehäuseboden auf. Im Inneren der Uhr 10 ist ein kreisrundes durchsichtiges Zifferblatt 11 angeordnet, dessen Markierungen durch Striche oder Ziffern aus Gründen der Übersichtlichkeit der Darstellung weggelassen sind. Das Zifferblatt 11 weist eine zentrische Bohrung auf, durch die eine Welle 15 ragt, die auf ihrem über dem Zifferblatt 11 liegenden Ende in an sich bekannter Weise einen Sekundenzeiger 26 trägt. Das andere Ende der Welle 15 ist senkrecht auf einem durchsichtigen Zahnrad 17 aufgebracht, das ebenfalls aus einem durchsichtigen Material gefertigt ist und dessen Verzahnung, wie auch die der übrigen Zahnräder, aus Darstellungsgründen nicht gezeigt ist. Der Durchmesser des Zahnrads 17 entspricht etwa dem der Scheiben 13 und 14. Das Zahnrad 17 wird durch ein Ritzel 18 angetrieben, das wiederum durch ein Antriebswerk 19 angetrieben ist, wobei lediglich schematisch dessen Umrisse dargestellt sind, da dem Durchschnittsfachmann ein derartiges Antriebswerk bekannt ist.

Um die Welle 15 herum ist eine Hohlwelle 20 angeordnet, deren Länge etwas kleiner ist als die der Welle 15, damit ein von der Hohlwelle 20 getragener Minutenzeiger 21 und der Sekundenzeiger 26 aneinander vorbeigehen, ohne sich zu berühren. Die Hohlwelle 20 trägt den Minutenzeiger 21 an ihrem oberen Ende und ist am anderen Ende senkrecht auf einem Zahnrad 22 angebracht, wobei das Zahnrad 22 ebenfalls aus durchsichtigem Material gefertigt ist und von einem Ritzel 23 angetrieben ist, das wiederum von einem Antriebswerk 24 antreibbar ist, das ebenfalls nur in Umrissen dargestellt ist.

Um die Hohlwelle 20 herum ist eine zweite Hohlwelle 25 angeordnet, die an ihrem oberen Ende einen Stundenzeiger 16 trägt und am unteren Ende senkrecht auf einem Zahnrad 27 angeordnet ist, das ebenfalls aus durchsichtigem Werkstoff besteht und wie die anderen beiden Zahnrädern 17 und 22 mit einem Ritzel 28 und einem Antriebswerk 29 angetrieben ist.

Die drei Zahnräder 17, 22 und 27 liegen dicht übereinander und sind relativ flach, so daß sich ein insgesamt flacher Aufbau der Analog-Zeituhr 10 ergibt.

Auf dem Zifferblatt 11 sind außer den oben erwähnten, nicht dargestellten Markierungen drei etwa ringförmige Skalen 30, 31, 32 angebracht, die untereinander etwa den gleichen Durchmesser aufweisen, der seinerseits kleiner ist als der halbe Durchmesser des Zifferblatts 11. Die drei Skalen 30, 31 und 32 sind nicht im Detail ausgeführt, um die Darstellung nicht zu verkomplizieren; ihre Ausführung ist dem Durchschnittsfachmann je nach Zweck der Skala bekannt. Zentrisch in den Skalen 30, 31 und 32 sind Bohrungen angebracht, durch die jeweils eine Welle 33, 34, 35 ragt, die an ihrem freien oberen Ende jeweils einen Zeiger 36, 37, 38 trägt, der z. B. für eine Stoppuhrfunktion und eine Tagesanzeige oder eine Monatsanzeige einrichtbar ist.

Die drei Wellen 33, 34, 35 sind jeweils an ihrem anderen Ende senkrecht auf je einem kleinen Zahnrad 39 angebracht; in der Zeichnung ist nur das eine Zahnrad 39 mit der Welle 34 in Figur 2 dargestellt, wobei selbstverständlich auch die anderen beiden Wellen 33, 35 auf einem entsprechenden kleinen Zahnrad angebracht sind. Jedes kleine Zahnrad 39 ist mit einem Ritzel im Eingriff, wobei in Figur 2 nur ein Ritzel 40 dargestellt ist, das durch eine Antriebseinheit 41 antreibbar ist.

Die Antriebswerke 19, 24, 29, 41 und die beiden nicht mit Bezugszeichen versehenen Antriebswerke sind durch eine Batterie 42 in an sich bekannter Weise mit elektrischer Energie versorgbar. Die Ritzel, Antriebswerke und die Batterie sind ebenso wie die nicht dargestellte Verdrahtung und die nicht dargestellten Zeiger-Einstelleinrichtungen in dem ringförmigen, im Querschnitt etwa U-förmigen Gehäusering 12 untergebracht, der mit den zwei durchsichtigen Scheiben 13 und 14 verbunden ist, so daß sich ein rundum geschlossenes Gehäuse ergibt. Das Gehäuse ist in der vorliegenden schematischen Darstellung sehr schlicht gehalten, wobei es sich jedoch von selbst versteht, daß alle üblichen Formen zur Ausgestaltung verwendbar sind.

Figur 3 der Zeichnung zeigt eine Ausführung der Analog-Zeituhr 10, bei welcher im Unterschied zu der zuvor anhand der Figuren 1 und 2 beschriebenen Ausführung der Antrieb von Sekundenzeiger 26, Minutenzeiger 21 und Stundenzeiger 16 über ein einziges gemeinsames Antriebswerk 190 erfolgt. Dieses Antriebswerk 190 ist auch bei dieser Ausführung der Uhr 10 innerhalb des Gehäuseringes 12 für den Betrachter verdeckt angeordnet. Dem Antriebswerk 190 ist ein mehrstufiges Untersetzungsgetriebe 180 nachgeordnet, das für die entsprechenden Drehgeschwindigkeitsverhältnisse zwischen den drei Zahnrädern für die drei Zeiger 26, 21, 16 sorgt.

In ihren übrigen Teilen entspricht die Ausführung der Analog-Zeituhr 10 gemäß Figur 3 der Ausführung gemäß den Figuren 1 und 2 und wegen der Bedeutung der weiteren Bezugsziffern der Figur 3 wird deshalb auf die Beschreibung der Figuren 1 und 2 verwiesen.

Die erfindungsgemäße Analog-Zeituhr 10 ist sowohl als tragbare Kleinuhr, beispielsweise Umhängeuhr, Taschenuhr oder Armbanduhr, als auch als hängende Wanduhr oder stehende Tischuhr ausführbar.

## Patentansprüche

1. Durchsichtige Analog-Zeituhr (10) mit zentral über Hohlwellen angetriebenem Minutenzeiger (21) und Stundenzeiger (16) vor einem Zifferblatt (11), mit einem einstellbaren Zeigerantrieb hinter dem Zifferblatt (11), mit einer durchsichtigen Scheibe (13) als Uhrglas, mit einer durchsichtigen Scheibe (14) als Boden und mit einem Gehäusering (12),
**dadurch gekennzeichnet,**
daß auch das Zifferblatt (11) durchsichtig ist, daß die Hohlwelle jedes Zeigers über ein durchsichtiges, scheibenförmiges Zahnrad (22, 27) angetrieben ist und daß dessen Antrieb (23, 24; 28, 29) unsichtbar in dem Gehäusering (12) angeordnet ist.

2. Analog-Zeituhr nach Anspruch 1, dadurch gekennzeichnet, daß ein zentraler Sekundenzeiger (26) vorhanden ist, der über ein weiteres durchsichtiges scheibenförmiges Zahnrad (17) angetrieben ist.

3. Analog-Zeituhr nach Anspruch 1 oder 2, dadurch gekennzeichnet, daß das Zahnrad (27) für den Stundenzeiger (16), das Zahnrad (22) für den Minutenzeiger (21) und gegebenenfalls das Zahnrad (17) für den Sekundenzeiger (26) über je ein eigenes Antriebswerk (29, 24, 19) antreibbar sind.

4. Analog-Zeituhr nach Anspruch 1 oder 2, dadurch gekennzeichnet, daß das Zahnrad (27) für den Stundenzeiger (16), das Zahnrad (22) für den Minutenzeiger (21) und gegebenenfalls das Zahnrad (17) für den Sekundenzeiger (26) über ein einziges gemeinsames Antriebswerk (190) mit einem Getriebe (180) antreibbar sind.

5. Analog-Zeituhr nach einem der Ansprüche 1 bis 4, dadurch gekennzeichnet, daß das Zifferblatt (11) eine runde Scheibe ist.

6. Analog-Zeituhr nach einem der Ansprüche 1 bis 5, dadurch gekennzeichnet, daß mindestens ein weiterer Zeiger (36, 37, 38) vorhanden ist, der exzentrisch auf dem Zifferblatt (11) drehbar gelagert ist und der über ein noch weiteres durchsichtiges scheibenförmiges Zahnrad (39) angetrieben ist.

7. Analog-Zeituhr nach Anspruch 6, dadurch gekennzeichnet, daß das Zahnrad (39) jedes weiteren Zeigers (36, 37, 38) über je ein eigenes Antriebswerk (41) antreibbar ist.

8. Analog-Zeituhr nach einem der vorangegangenen Ansprüche, dadurch gekennzeichnet, daß die Antriebswerke (19, 24, 29, 41) durch mindestens eine Batterie (42) elektrisch betreibbar sind.

9. Analog-Zeituhr nach einem der vorangegangenen Ansprüche, dadurch gekennzeichnet, daß die durchsichtigen Scheiben (13, 14) und Zahnräder (17, 22, 27, 39) und das durchsichtige Zifferblatt (11) aus Acrylglas oder Mineralglas oder Quarzglas bestehen.

## Claims

1. A transparent analog time piece (10) comprising a minute hand (21) and an hour hand (16) centrally driven by hollow shafts in front of a clock face (11), an adjustable hand drive behind the clock face (11), a transparent disc (13) as a watch glass and a transparent disc (14) as a bottom, and a housing ring (12),
**characterized in**
that also the clock face (11) is transparent, that the hollow shaft of each hand is driven by means of a transparent, disc shaped dented wheel (22, 27), and that the driving unit thereof is invisibly positioned in the housing ring (12).

2. Analog time piece as claimed in claim 1, characterized in that a central seconds hand is provided driven by a further transparent disc shaped dented wheel (17).

3. Analog time piece as claimed in claim 1 or 2, characterized in that the dented wheel (27) for the hour hand (16), the dented wheel (22) for the minute hand (21), and eventually the dented wheel (17) for the seconds hand (27) are each drivable by a dedicated driving unit (29, 24, 19).

4. Analog time piece as claimed in claim 1 or 2, characterized in that the dented wheel (27) for the hour hand (16), the dented wheel (22) for the minute hand (21), and eventually the dented wheel (17) for the seconds hand (27) are drivable by a single common drive unit (190) with a gear (180).

5. Analog time piece as claimed in one of the claims 1 to 4, characterized in that the clock face (11) is a circular disc.

6. Analog time piece as claimed in one of the claims 1 to 5, characterized in that at least one further hand (36, 37, 38) is provided excentrically supported at the clock face (11) and driven by a still further transparent disc shaped dented wheel (39).

7. Analog time piece as claimed in claim 6, characterized in that the dented wheel (39) of each further hand (36, 37, 38) is each drivable by a dedicated driving unit (41).

8. Analog time piece as claimed in one of the preceding claims, characterized in that the driving unit (19, 24, 29, 41) are electrically powered by at least one battery (42).

9. Analog time piece as claimed in one of the preceding claims, characterized in that the transparent discs (13, 14) and dented wheels (17, 22, 27, 39) and the transparent clock face (11) consist of acrylic glass or mineral glass or quartz glass.

## Revendications

1. Horloge ou montre analogique transparente (10) munie d'une aiguille des minutes (21) et d'une aiguille des heures (16), centrales, entraînées par des arbres creux devant un cadran (11), avec un entraînement d'aiguilles réglable derrière le cadran (11), d'un disque transparent (13) servant de verre de montre ou d'horloge, d'un disque transparent (14) servant de fond et d'une bague de boîtier (12),
caractérisée en ce que le cadran (11) est également transparent, en ce que l'arbre creux de chaque aiguille est entraîné par l'intermédiaire d'une roue dentée (22, 27), transparente et en forme de disque, et en ce que l'organe d'entraînement (23, 24; 28, 29) de l'horloge ou montre est monté invisible dans la bague de boîtier (12).

2. Horloge ou montre analogique selon la revendication 1, caractérisée en ce qu'elle comporte une aiguille des secondes centrale (26) qui est entraînée par une autre roue dentée (17) transparente et en forme de disque.

3. Horloge ou montre analogique selon la revendication 1 ou 2, caractérisée ne ce que la roue dentée (27) pour l'aiguille des heures (16), la roue dentée (22) pour l'aiguille des minutes (21) et, le cas échéant, la roue dentée (17) pour l'aiguille des secondes (26), sont susceptibles d'être entraînées chacune par un organe d'entraînement (29, 24, 19) qui leur est propre.

4. Horloge ou montre analogique selon la revendication 1 ou 2, caractérisée en ce que la roue dentée (27) pour l'aiguille des heures (16), la roue dentée (22) pour l'aiguille des minutes (21) et, le cas échéant, la roue dentée (17) pour l'aiguille des secondes (26) sont susceptibles d'être entraînées par un organe d'entraînement unique commun (190), par l'intermédiaire d'une transmission à engrenage (180).

5. Horloge ou montre analogique selon l'une des revendications 1 à 4, caractérisée en ce que le cadran (11) est un disque rond.

6. Horloge ou montre analogique selon l'une des revendications 1 à 5, caractérisée en ce qu'elle comporte au moins une autre aiguille (36, 37, 38) qui est montée tournant en position excentrique sur le cadran (11), et qui est entraînée par encore une autre roue dentée (39) transparente et en forme de disque.

7. Horloge ou montre analogique selon la revendication 6, caractérisée en ce que chaque roue dentée (39) de chacune des autres aiguilles (36, 37, 38) est susceptible d'être entraînée par un organe d'entraînement (41) qui lui est propre.

8. Horloge ou montre analogique selon l'une des revendications précédentes, caractérisée en ce que les organes d'entraînement (19, 24, 29, 41) sont susceptibles d'être entraînés électriquement par au moins une pile ou batterie (42).

9. Horloge ou montre analogique selon l'une des revendications précédentes, caractérisée en ce que les disques transparents (13, 14) et les roues dentées (17, 22, 27, 39) transparentes, ainsi que le cadran transparent (11) sont réalisés en verre acrylique ou en verre minéral ou en verre de quartz.
